# EUROPÄISCHE PATENTSCHRIFT

(11) **EP 4 175 422 B1**
(45) Veröffentlichungstag und Bekanntmachung des Hinweises auf die Patenterteilung: **27.09.2023**
(21) Anmeldenummer: 21206089.1
(22) Anmeldetag: 02.11.2021
(51) Int. Cl.: H05B 47/12, H05B 47/165

(54) **LICHTSTEUERUNG AUF BASIS VON AUDIODATEIFELD ODER -TAG**
LIGHT CONTROL BASED ON AUDIO FILE FIELD OR TAG
COMMANDE LUMINEUSE SE BASANT SUR UN CHAMP OU UNE ÉTIQUETTE DE FICHIER AUDIO

(43) Veröffentlichungstag der Anmeldung: 03.05.2023
(73) Patentinhaber: Steinberg Media Technologies GmbH, 20097 Hamburg (DE)
(72) Erfinder: Spork, Michael, 29549 Bad Bevensen (DE); Simmerlein, Frank, 21033 Hamburg (DE)
(74) Vertreter: Raffay & Fleck

(56) Entgegenhaltungen:
- US-A1- 2019 069 375
- US-A1- 2021 195 716

## Beschreibung

Die Erfindung betrifft eine Wiedergabe von Beleuchtungsszenarien zusammen mit Audioinhalt.

Es ist seit langem bekannt, Licht mittels einer Lichtorgel angepasst zu Audiosignalen abzugeben. Die Schaltung einer Lichtorgel zerlegt das eingespeiste Tonsignal in der Regel in Frequenzbänder und steuert davon abhängig Lampen verschiedener Farben an. Dies kann durch entsprechende Schwellenwertschaltungen für die einzelnen Bänder erreicht werden. Bei anspruchsvollen Geräten wird auch die Helligkeit entsprechend der Lautstärke des jeweiligen Bandes gesteuert. Auch sind Visualisierungen, insbesondere in Form von Visualisierungsplugins für Audioplayer, bekannt, die ebenfalls auf Frequenzanalysen eines Audiosignals beruhen. Es ist auch bekannt, basierend auf einem Audioinhalt oder dessen (binären) Codierung eine Visualisierung zu berechnen.

Zudem ist es im Rahmen einer Kombination von Philips Hue (Signify) und Spotify bekannt, auf Grund von Metadaten von Audiostreams Lampen zu steuern.

### Dabei können die Metadaten umfassen

Danceability, energy, loudness, speechiness, acousticness, instrumentalness, liveness, valence, tempo, duration ms, bars: [start, duration, confidence], beats: [start, duration, confidence], sections: [start, duration, confidence, loudness, tempo, tempo confidence, key, key_confidence, mode, mode_confidence, time_signature, time_signature_confidence], segments: [start, duration, confidence, loudness_start, loudness_max_time, loudness_max, loudness_end, pitches {}, timbre{}], tatums: [start, duration, confidence], track: [duration, analysis_sample_rate, analysis_channels, end_of_fade_in, start_of_fade_out, loudness, tempo, tempo_confidence, time_signature, time signature_confidence, key, key_confidence, mode, mode_confidence]

Dabei sind die Metadaten zuvor durch eine automatische Auswertung des Binärinhalts des Audiostreams gewonnen und können sie mittels API abgefragt werden. Ein ähnliches Vorgehen ist aus der EP 3 839 766 A1 bekannt.

Auch ist es bekannt, Audioinhalt in diversen Formaten. Wie mp3 oder VorbisOgg zu speichern. MP3-Datein weisen eine Vielzahl von Frames mit Frameheadern auf. Sie können zudem Tags aufweisen. Je nach Version können Sie am Ende oder am Anfang der Datei eingefügt sein. Sie können Text beinhalten und sind in vielen mp3-Versionen in ihrer Länge frei wählbar. Auch VorbisOgg Dateien weisen eine ähnliche Struktur auf. Sie können einen Vorbis-comment Metadaten-Container mit Feldern zur Aufnahme von Text aufweisen.

Es ist auch bekannt, in den Tags oder Feldern Metadaten wie Genre oder Schöpfer als Text anzugeben. Der eigentliche Audioinhalt ist in der Regel binär codiert. Auch ist bekannt, Informationen zu einer vorbestimmten Beleuchtung in einer separaten Datei oder "lighting track" zu speichern, z.B. aus der US 2019/0069375 A1 oder US 2021/0195716 A1.

Aufgabe der Erfindung ist es, Informationen zu einer vorbestimmten Beleuchtung in der Audiodatei zu speichern oder mit dem Stream zu übermitteln, insbesondere um darin eine persönliche und/oder künstlerische Beleuchtung zu codieren. Dabei soll die Audiodatei bzw. der Stream zu bekannten herkömmlichen Abspielvorrichtung kompatibel sein und insbesondere eine Einheit bilden. Auch ist es Aufgabe, eine solche Beleuchtung während der Wiedergabe des Audioinhalts der Audiodatei zu erzeugen.

Gelöst wird die Aufgabe durch ein Verfahren zur Ansteuerung mindestens einer Beleuchtungsvorrichtung während der Wiedergabe von, in einer Audiodatei, codierten akustischen Signalen, wobei ein String aus einem Feld oder Tag, der Audiodatei zugeordnet, ausgelesen wird, der Steuerbefehle zur Steuerung mindestens einer Beleuchtungsvorrichtung enthält, und wobei die in der Audiodatei codierten akustischen Signale, auch Audioinhalt, hörbar ausgegeben werden und währenddessen basierend auf den im String enthaltenen Steuerbefehlen eine Abfolge von Ansteuerungssignalen erzeugt und mittels dieser eine Abfolge von Beleuchtungsszenarien mittels der mindestens einen Beleuchtungsvorrichtung erzeugt wird, wobei basierend auf den Steuerbefehlen die Beleuchtungsszenarien zu relativ zu den codierten akustischen Signalen in den Steuerbefehlen im String festgelegten Zeitpunkten begonnen und/oder gewechselt werden.

Gelöst wird die Aufgabe auch durch eine Audiodatei, insbesondere auf einem Datenträger, wobei die Audiodatei ein Feld oder Tag beinhaltet, in dem ein String abgelegt ist, der Steuerbefehle zur Steuerung mindestens einer Beleuchtungsvorrichtung enthält, wobei die Steuerbefehle eine Abfolge von Beleuchtungsszenarien codieren, wobei die Steuerbefehle so ausgebildet sind, dass sie die Beleuchtungsszenarien der Abfolge jeweils ab einem relativ zu den codierten akustischen Signalen in den Steuerbefehlen festgelegte Zeitpunkt und/oder für eine relativ zu den codierten akustischen Signalen in den Steuerbefehlen festgelegte Zeitspanne angeben.

Die Audiodatei kann, insbesondere segmentweise, in Form eines Audiostreams bereitgestellt, gesendet und/oder übertragen werden wobei der String insbesondere zumindest teilweise oder vollständig vor dem Beginn des Abspielens des Audioinhalts und/oder des Bereitstellens, Senden und/oder Übertragen des Audioinhalts bereitgestellt, gesendet und/oder übertragen wird. Insbesondere wird die Audiodatei segmentweise als Audiostream bereitgestellt, gesendet und/oder übertragen. Ein Beleuchtungsszenario ist insbesondere durch die Art des Leuchtens und/oder Bewegens einer Anzahl von Beleuchtungsvorrichtungen gegeben. Dabei kann die Anzahl verschiedene Gruppen beinhalten, die eine innerhalb der Gruppe gemeinsame Art des Leuchtens und/oder Bewegens aufweisen. Unter der Art des Leuchtens kann insbesondere die Helligkeit, Farbe, Art der Beleuchtungsvorrichtung und/oder die Form verstanden werden. Unter Art der Bewegung kann insbesondere Richtung, Translation oder Rotation, und Geschwindigkeit verstanden werden.

Ein Beleuchtungsszenario ist also insbesondere gegeben durch die der Art des Leuchtens und/oder Bewegens mindestens einer Beleuchtungsvorrichtung, insbesondere einer Mehrzahl von Beleuchtungsvorrichtungen. Dabei ist das Beleuchtungsszenario in den Steuerbefehlen nicht zwingend eindeutig codiert, sondern ergibt sich insbesondere erst durch die Umsetzung der Ansteuerungssignale, insbesondere auf Basis der zur Umsetzung vorhandenen Beleuchtungsvorrichtungen. Diese sind insbesondere bei der Erstellung des Strings nicht bekannt. Der String kann insbesondere Mindestanforderungen definieren. Sind beim Abspielen beispielsweise mehr als die in den Mindestanforderungen geforderten Beleuchtungsvorrichtungen vorhanden werden insbesondere (jeweils) mehrere der vorhandenen Beleuchtungsvorrichtungen zu je einer Gruppe zusammengefasst und gleich angesteuert.

Insbesondere sind die die Steuerbefehle so ausgebildet, dass sie die Beleuchtungsszenarien der Abfolge jeweils ab einem relativ zu den codierten akustischen Signalen in den Steuerbefehlen festgelegte Zeitpunkt und/oder für eine relativ zu den codierten akustischen Signalen in den Steuerbefehlen festgelegte Zeitspanne angeben.

Dabei werden Zeitpunkte und/oder Zeitspannen insbesondere relativ zum Begin der Wiedergabe des Audioinhalts, insbesondere in einer festen Zeiteinheit, insbesondere ms, angegeben. Dies hat gegenüber anderen Angaben, beispielsweise in Form der Anzahl von Samplings vom Begin der Audiowiedergabe den Vorteil, dass die Angabe unabhängig von der Samplingrate ist. Die Angabe von Zeitpunkten hat den Vorteil, dass abgesehen von einer laufenden Zeiterfassung keine weiteren Informationen zwischengespeichert werden müssen, beispielsweise um nach Verstreichen einer Zeitspanne, Beleuchtungsvorrichtungen zu deaktivieren oder auf den vorherigen Stand zu bringen.

Insbesondere beinhalten die Steuerbefehle des Strings Steuerungsbefehle für eine Mehrzahl von Gruppen und/oder Kanälen. Für jede der Gruppen und/oder Kanäle kann insbesondere eine Mindestanforderung und/oder Eigenschaft für eine der Gruppe oder dem Kanal zuzuordnende Beleuchtungsvorrichtung im String, insbesondere vor allen Steuerbefehlen, angegeben sein, auf deren Basis insbesondere ein Mapping der Gruppen und/oder Kanäle auf die vorhandenen Beleuchtungsvorrichtungen erfolgt. Insbesondere beinhaltet der String Initialisierungssteuerbefehle oder Initialisierungswerte für alle im String, insbesondere in den Steuerbefehlen des Strings genannten und/oder angesprochenen Kanäle, Gruppen und/oder Beleuchtungsvorrichtungen. Die Initialisierungswerte können beispielsweise im Rahmen der Mindestanforderung und/oder Eigenschaft oder als Initialsteuerbefehl als erster Steuerbefehl beinhaltet sein. Die Initialisierungswerte beinhalten insbesondere mindestens die Angabe einer Helligkeit, es können aber insbesondere auch für alle in den Mindestanforderungen oder alle im String genannten Eigenschaften Initialisierungswerte beinhaltet sein.

Mit Vorteil beinhaltet der String neben den Steuerbefehlen Angaben über die für die Steuerbefehle benötigten Beleuchtungsvorrichtung und/oder -vorrichtungen, insbesondere ihre Art und/oder Anzahl. Unter der Art kann insbesondere eine oder mehrere der Eigenschaften Farbe, Bewegungsmöglichkeit, Formwiedergabemöglichkeit, Lichtkegelart, verstanden werden.

Bevorzugt beinhalten die Steuerbefehle Angaben über Anzahl, Art, Farbe, Helligkeit, Form und/oder Bewegung für die Ansteuerung der mindestens einen Beleuchtungsvorrichtung.

Vorteilhafterweise beinhaltet die mindestens eine Beleuchtungsvorrichtung ein Display eines Computers oder mobilen Kommunikationsmittel, insbesondere mindestens einen Monitor, einen Beamer, ein Display eines Laptops, Tabletts oder Smartphones.

Mit Vorteil wird ein Webserver bereitgestellt, wobei basierend auf den im String enthaltenen Steuerbefehlen mindestens eine Webseite auf dem Webserver bereitgestellt wird, die die Ansteuerungssignale beinhaltet und wobei die mindestsens eine Webseite auf dem Display, insbesondere mittels eines Browsers, wiedergegeben wird, um die Abfolge der Beleuchtungsszenarien zu erzeugen.

Dadurch lässt sich auf einfache und hoch kompatible Weise eine Vielzahl von Displays als Beleuchtungsvorrichtung einbinden. Displays zeichnen sich durch ihre vielseitige Beleuchtungsgestaltung bei in der Regel relativ geringer maximaler Helligkeit aus. Auf Ihnen können insbesondere farbige einfache geometrische Figuren auch bewegt wiedergegeben werden. Einfache geometrische Figuren und ihre Bewegung lassen sich gut in Steuerbefehlen im String codieren.

Insbesondere sind die Ansteuerungssignale nicht mit den Steuerbefehlen identisch, sondern basierend aus diesen erzeugt. Insbesondere werden parallel mehrere Ansteuerungssignale für unterschiedliche Arten von Beleuchtungsvorrichtungen aus einem, insbesondere jedem und/oder vielen der, Steuerbefehl(e) erzeugt und verwendet. Dabei kann auch so verfahren werden, dass verschiedene Abfolgen von Ansteuerungssignalen aus den Steuerbefehlen erzeugt werden, wobei in jeder Abfolge immer nur dann ein Ansteuerungsbefehl erzeugt wird, wenn in dem Steuerbefehl eine Gruppe oder ein Kanal angesprochen wird, für den die jeweilige Abfolge Verwendung findet und/oder zur Ansteuerung einer der Beleuchtungsvorrichtungen der Gruppe oder des Kanals bzw. zur Ansteuerung einer der Gruppe oder dem Kanal zugeordneten Beleuchtungsvorrichtung notwendig ist.

Die Ansteuerungssignale sind und/oder beinhalten bevorzugt DMX Signale und/oder API-Aufrufe, insbesondere der API des Philips Hue Systems, insbesondere der Philips Hue Bridge. Es können parallel eine Mehrzahl von Ansteuerungssignalen für unterschiedliche Arten oder Steuerungsmöglichkeiten von Beleuchtungsvorrichtungen erzeugt werden. Dabei habe sich DMX Signal und API-Aufrufe als besonderes geeignet erwiesen, bestehende dedizierte Beleuchtungssystem anzusteuern.

Mit Vorteil wird ein Mapping zwischen mindestens einer in den Steuersignalen vorhandenen Beleuchtungsvorrichtungsgruppe, einem Beleuchtungsvorrichtungskanal und/oder Beleuchtungsvorrichtungsart und mindestens einer Beleuchtungsvorrichtung durchgeführt und gespeichert und zur Erzeugung der Beleuchtungsszenarien verwendet. Durch das Mapping wird insbesondere eine Zuordnung von Steuerbefehlen zu vorhandenen und/oder zu verwendenden Beleuchtungsvorrichtungen erzeugt, die dann zur Erzeugung der Abfolge der Beleuchtungsszenarien verwendet wird.

Mit Vorteil werden vor Durchführung des Mappings die zur Erzeugung der Beleuchtungsszenarien verfügbaren Beleuchtungsvorrichtungen, insbesondere ihre Anzahl, die jeweilige Art und/oder die jeweiligen Eigenschaften abgefragt, insbesondere mittels API-Aufruf, insbesondere der API des Philips Hue Systems, insbesondere der Philips Hue Bridge. Dadurch kann automatisch ein Mapping erfolgen, dass die Eigenschaften der vorhandenen Beleuchtungsvorrichtungen berücksichtigt.

Mit besonderem Vorteil werden die Steuerbefehle und/oder Abfolge von Ansteuerungssignale zur Erzeugung der Abfolge von Beleuchtungsszenarien mittels der mindestens einen Beleuchtungsvorrichtung über LAN, insbesondere WLAN, übertragen und/oder gesendet. Insbesondere werden die Steuerbefehle über LAN, insbesondere WLAN, übertragen und/oder gesendet und am Ort des Erhalts und/des Empfangs verwendet, um Ansteuerungssignale zu erzeugen. Insbesondere werden an mehreren Orten und/oder von mehreren, örtlich getrennten, Rechenvorrichtungen Ansteuerungssignale erzeugt. So kann beispielsweise auf einem PC eine Audiodatei oder ein Audiostream verarbeitet und der String gelesen werden. Auf diesem PC können beispielsweise Ansteuerungssignale zur Nutzung des angeschlossenen Monitors als Beleuchtungsvorrichtung erzeugt werden und können die Steuerbefehle über WLAN an ein Mobiltelefon weitergegeben werden, auf dem, beispielsweise mittels einer APP, ebenfalls Ansteuerungssignale erzeugt werden, um den Bildschirm des Mobiltelefons als Beleuchtungsvorrichtung zu verwenden. Zudem kann auf dem PC ein Webserver betrieben werden, der als weitere Ansteuerungssignale eine Webseite bereitstellt, die beispielsweise durch ein Smart-TV angezeigt wird, wodurch das Smart-TV ebenfalls als Beleuchtungsvorrichtung genutzt wird. Parallel kann der PC oder das Mobiltelefon beispielsweise eine Philips HUE API mittels Ansteuersignalen ansteuern, um Lampen des Philips HUE Systems als Beleuchtungsvorrichtung zu nutzen. Zudem könnte der PC die Steuerbefehle per LAN an einen DMX-Controller übermitteln, der aus den Steuerbefehlen Ansteuerungssignale in Form von DMX Signalen erzeugt und damit angeschlossene DMX Lampen als Beleuchtungsvorrichtungen ansteuert.

Die Steuerbefehle könnten dabei ohne Kenntnis des hier verwendeten Systems erstellt worden sein. Durch ein Mapping der in den Steuerbefehlen enthaltenen Kanälen und/oder Gruppen auf die nutzbaren Beleuchtungsvorrichtungen kann hier eine flexible Lösung zur Erzeugung vorbestimmter Abfolgen von Beleuchtungsszenarien erreicht werden,
Mit Vorteil ist der Audioinhalt der Audiodatei oder des Audiostreams, insbesondere im Gegensatz zum String, binär kodiert. Dies ermöglicht eine große Kompatibilität und eine effiziente Codierung.

Mit besonderem Vorteil weist das Feld oder Tag eine frei bestimmbare Größe auf. Dadurch lassen sich ohne Ressourcen ungenutzt zu lassen unterschiedliche komplexe Abfolgen oder unterschiedlich große Strings aufnehmen.

Mit besonderem Vorteil weist die Audiodatei und/oder der Audiostream Frames, Frame-Header und Tags und/oder Felder auf. Dies ermöglicht eine große Kompatibilität und eine effiziente Codierung

Vorteilhafterweise weisen die die Steuerbefehle jeweils einen Zeitcode und Beleuchtungsanweisung auf oder sind sie daraus zusammengesetzt. Dabei beinhaltet die Steuerungsanweisung insbesondere eine Kanal- oder Gruppenangabe und mindestens eine weitere Beleuchtungseigenschaft wie Helligkeit, Farbe und/oder Geschwindigkeit. Auf diese weise lassen sich einfach und wirkungsvoll Steuerbefehle für Beleuchtungsszenarien nutzen.

Bevorzugt handelt es sich bei der Audiodatei und/oder dem Audiostream um eine MP3, OggVorbis, WAVE, FLAC, ALAC, Speex, WAVE oder AIFF Datei. Dies ermöglicht eine große Kompatibilität und eine effiziente Codierung.

Ein beispielhafter String kann wie folgt aussehen:
SET0:0 = R,1 = G,2 = B|
0.000|0=255,1 =0,2=0|
1.100|0=0,1 = 255,2 = 0|
2.005|0 = 0,1 = 0,2 = 255|
2.300|0 = 255|
3.000| 1 = 255 |
100.000|0=0,1 = 0,2 = 0;

Der String definiert eine Mindestanforderung an eine Beleuchtungsvorrichtung namens SETO, der er drei Steuerkanäle (1,2,3) zuordnet und fordert, dass die Beleuchtungsvorrichtung den RGB Farbraum abdecken kann, wobei die Kanäle jeweils einer Farbe zugeordnet werden, Kanal 1 rot, Kanal 2 gelb, Kanal 3 blau. Weitere Anforderungen werden nicht definiert. Das SETO kann beispielsweise mittels einer oder mehrerer (dann gleichgeschalteter) RGB Lampe und/oder RGB Fläche und/oder mittels dreier Lampen mit jeweils einer der Farben rot, gelb, blau realisiert und auf diese gemappt werden. All dies findet sich in der ersten Zeile. Die nächste Zeile zeigt einen Initialisierungssteuerbefehl, auch als Steuerbefehl für den Zeitpunkt 0 auffassbar und als solches dargestellt. Wie alle weiteren Steuerbefehle des String ist er aus Eventzeitpunktangabe und Event-Steuerinformationsangabe aufgebaut. Zur Initialisierung wird für den Zeitpunkt 0 ms, dargestellt als 0.000s der Kanal 0 mit dem Wert 255 (Maximum), der Kanal 1 mit dem Wert 0 (Minimum, ausgeschaltet) und der Kanal 2 mit dem Wert 0 initialisiert. Dies ergibt RGB = 255,0,0 was übersetzt Rot ist. An Sekunde 1.100, also nach 1100ms werden die Kanäle auf grün geschaltet (0=0,1 = 255,0 = 0 bzw. RGB=0,255,0). An Sekunde 2.005, also nach 2005ms wird RGB =0,0,255 geschaltet, also Blau. An Sekunde 2.300 wird lediglich Kanal 0 auf 255 gesetzt, alle anderen bleiben unverändert. Dies führt zu RGB = 255,0,255 (rosa). Bei Sekunde 3.000 wird Kanal 1 auf 255 geschaltet und ergibt RGB = 255,255,255 (weiß). Bei Sekunde 100, also nach 100 000ms werden alle Kanäle auf 0 gesetzt und alles somit "ausgeschaltet".

## Patentansprüche

1. Verfahren zur Ansteuerung mindestens einer Beleuchtungsvorrichtung während der Wiedergabe von in einer Audiodatei codierten akustischen Signalen, wobei ein String aus einem Feld oder Tag der Audiodatei ausgelesen wird, der Steuerbefehle zur Steuerung mindestens einer Beleuchtungsvorrichtung enthält, und wobei die in der Audiodatei codierten akustischen Signale hörbar ausgegeben werden und währenddessen basierend auf den im String enthaltenen Steuerbefehlen eine Abfolge von Ansteuerungssignalen erzeugt und mittels dieser eine Abfolge von Beleuchtungsszenarien mittels der mindestens einen Beleuchtungsvorrichtung erzeugt wird, wobei basierend auf den Steuerbefehlen die Beleuchtungsszenarien zu relativ zu den codierten akustischen Signalen in den Steuerbefehlen im String festgelegten Zeitpunkten begonnen und/oder gewechselt werden.

2. Verfahren nach Anspruch 1, wobei die mindestens eine Beleuchtungsvorrichtung ein Display eines Computers oder mobilen Kommunikationsmittel beinhaltet, insbesondere mindestens einen Monitor, einen Beamer, ein Display eines Laptops, Tabletts oder Smartphones, und wobei ein Webserver bereitgestellt wird, und wobei basierend auf den im String enthaltenen Steuerbefehlen mindestens eine Webseite auf dem Webserver bereitgestellt wird, die die Ansteuerungssignale beinhaltet und wobei die mindestsens eine Webseite auf dem Display, insbesondere mittels eines Browsers, wiedergegeben wird, um die Abfolge der Beleuchtungsszenarien zu erzeugen.

3. Verfahren nach einem der vorstehenden Ansprüche, wobei die Steuerbefehle und/oder Abfolge von Ansteuerungssignale zur Erzeugung der Abfolge von Beleuchtungsszenarien mittels der mindestens einen Beleuchtungsvorrichtung über LAN übertragen und/oder gesendet werden.

4. Verfahren nach einem der vorstehenden Ansprüche, wobei die Ansteuerungssignale DMX Signale und/oder API-Aufrufe, insbesondere der API des Philips Hue Systems, insbesondere der Philips Hue Bridge sind und/oder beinhalten.

5. Verfahren nach einem der vorstehenden Ansprüche, wobei ein Mapping zwischen mindestens einer in den Steuersignalen vorhandenen Beleuchtungsvorrichtungsgruppe und/oder -art und mindestens einer Beleuchtungsvorrichtung durchgeführt und gespeichert wird und zur Erzeugung der Beleuchtungsszenarien verwendet wird.

6. Verfahren nach Anspruch 5, wobei vor Durchführung des Mappings zur Erzeugung der Beleuchtungsszenarien verfügbare Beleuchtungsvorrichtungen abgefragt werden, insbesondere mittels API-Aufruf, insbesondere der API des Philips Hue Systems, insbesondere der Philips Hue Bridge.

7. Verfahren nach einem der vorherstehenden Ansprüche, wobei die Audiodatei, insbesondere segmentweise, in Form eines Audiostreams bereitgestellt, gesendet und/oder übertragen wird, wobei der String insbesondere zumindest teilweise oder vollständig vor dem Beginn des Abspielens des Audioinhalts und/oder des Bereitstellens, Senden und/oder Übertragen des Audioinhalts bereitgestellt, gesendet und/oder übertragen wird.

8. Audiodatei, insbesondere auf einem Datenträger, wobei die Audiodatei codierte akustische Signale und ein Feld oder Tag beinhaltet, in dem ein String abgelegt ist, der Steuerbefehle zur Steuerung mindestens einer Beleuchtungsvorrichtung enthält, wobei die Steuerbefehle eine Abfolge von Beleuchtungsszenarien codieren, wobei die Steuerbefehle so ausgebildet sind, dass sie die Beleuchtungsszenarien der Abfolge jeweils ab einem relativ zu den codierten akustischen Signalen in den Steuerbefehlen festgelegte Zeitpunkt und/oder für eine relativ zu den codierten akustischen Signalen in den Steuerbefehlen festgelegte Zeitspanne angeben.

9. Verfahren oder Audiodatei nach einem der vorstehenden Ansprüche, wobei der Audioinhalt der Audiodatei binär kodiert ist.

10. Verfahren oder Audiodatei nach einem der vorstehenden Ansprüche, wobei das Feld oder Tag eine frei bestimmbare Größe aufweist.

11. Verfahren oder Audiodatei nach einem der vorstehenden Ansprüche, wobei die Audiodatei Frames, Frame-Header und Tags und/oder Felder aufweist.

12. Verfahren oder Audiodatei nach einem der vorstehenden Ansprüche, wobei sich die Steuerbefehle jeweils aus Zeitcode und Beleuchtungsanweisung zusammensetzen oder diese aufweisen.

13. Verfahren oder Audiodatei nach einem der vorstehenden Ansprüche, wobei es sich bei der Audiodatei um eine MP3, OggVorbis, WAVE, FLAC, ALAC, DSD oder AIFF Datei handelt.

14. Verfahren oder Audiodatei nach einem der vorstehenden Ansprüche, wobei der String neben den Steuerbefehlen Angaben über die für die Steuerbefehle benötigten Beleuchtungsvorrichtung und/oder -vorrichtungen, insbesondere ihre Art und/oder Anzahl, beinhaltete und/oder wobei die Steuerbefehle Angaben über Anzahl, Art, Farbe, Helligkeit, Form und/oder Bewegung für die Ansteuerung der mindestens einen Beleuchtungsvorrichtung beinhalten.

## Claims

1. A method for controlling at least one lighting device during the reproduction of acoustic signals encoded in an audio file, wherein a string is read out from a field or tag of the audio file, which string contains control commands for controlling at least one lighting device, and wherein the acoustic signals encoded in the audio file are audibly output and, meanwhile, based on the control commands contained in the string, a sequence of drive signals is generated and, by means of these, a sequence of lighting scenarios is generated by means of said at least one lighting device, wherein, based on the control commands, the lighting scenarios are started and/or changed at times determined relative to the encoded acoustic signals in the control commands in the string.

2. A method according to claim 1, wherein said at least one lighting device comprises a display of a computer or mobile communication means, in particular at least one monitor, a beamer, a display of a laptop, tablet or smartphone, and wherein a web server is provided, and wherein based on the control commands contained in the string at least one web page is provided on the web server comprising the control signals and wherein said at least one web page is rendered on the display, in particular by means of a browser, to generate the sequence of lighting scenarios.

3. A method according to any one of the preceding claims, wherein the control commands and/or sequence of drive signals for generating the sequence of lighting scenarios are transmitted and/or sent by means of said at least one lighting device via LAN.

4. A method according to any of the preceding claims, wherein the control signals are and/or include DMX signals and/or API calls, in particular of the API of the Philips Hue system, in particular of the Philips Hue Bridge.

5. A method according to any one of the preceding claims, wherein a mapping between at least one lighting device group and/or type present in the control signals and at least one lighting device is performed and stored and used to generate the lighting scenarios.

6. A method according to claim 5, wherein, before performing the mapping for generating the lighting scenarios, available lighting devices are queried, in particular by means of an API call, in particular the API of the Philips Hue system, in particular the Philips Hue Bridge.

7. A method according to one of the preceding claims, wherein the audio file is provided, sent and/or transmitted, in particular segment-wise, in the form of an audio stream, wherein the string is provided, sent and/or transmitted, in particular at least partially or completely, before the start of the playing of the audio content and/or the providing, sending and/or transmitting of the audio content.

8. An audio file, in particular on a data carrier, wherein the audio file contains encoded acoustic signals and a field or tag in which a string is stored which contains control commands for controlling at least one lighting device, wherein the control commands code a sequence of lighting scenarios, wherein the control commands are arranged to specify the lighting scenarios of the sequence respectively from a point in time specified relative to the encoded acoustic signals in the control commands and/or for a period of time specified relative to the encoded acoustic signals in the control commands.

9. A method or audio file according to any one of the preceding claims, wherein the audio content of the audio file is binary encoded.

10. A method or audio file according to any one of the preceding claims, wherein the field or tag has a freely determinable size.

11. A method or audio file according to any one of the preceding claims, wherein the audio file comprises frames, frame headers and tags and/or fields.

12. A method or audio file according to any one of the preceding claims, wherein the control instructions are each composed of or comprise time code and lighting instruction.

13. A method or audio file according to any one of the preceding claims, wherein the audio file is an MP3, OggVorbis, WAVE, FLAC, ALAC, DSD or AIFF file.

14. A method or audio file according to one of the preceding claims, wherein the string, in addition to the control commands, contains information about the lighting device and/or devices required for the control commands, in particular their type and/or number, and/or wherein the control commands contain information about the number, type, colour, brightness, shape and/or movement for the control of said at least one lighting device.

## Revendications

1. Procédé de commande d'au moins un dispositif lumineux pendant la reproduction de signaux acoustiques codés dans un fichier audio, dans lequel une chaîne est lue à partir d'un champ ou d'une étiquette du fichier audio, laquelle chaîne contient des instructions de commande pour commander au moins un dispositif lumineux, et dans lequel les signaux acoustiques codés dans le fichier audio sont émis de manière audible et, entre-temps, sur la base des instructions de commande contenues dans la chaîne, une séquence de signaux d'entraînement est générée et, à l'aide de ceux-ci, une séquence de scenarii lumineux est générée au moyen dudit au moins un dispositif lumineux, dans lequel, sur la base des instructions de commande, les scenarii lumineux sont lancés et/ou modifiés à des moments déterminés par rapport aux signaux acoustiques codés dans les instructions de commande de la chaîne.

2. Procédé selon la revendication 1, dans lequel ledit au moins un dispositif lumineux comprend un écran d'un ordinateur ou d'un moyen de communication mobile, en particulier au moins un moniteur, un vidéoprojecteur, un écran d'ordinateur portable, de tablette ou de smartphone, et dans lequel un serveur web est fourni, et dans lequel, sur la base des instructions de commande contenues dans la chaîne, au moins une page web est prévue sur le serveur web comprenant les signaux de commande, et dans lequel ladite au moins une page web est présentée à l'écran, en particulier au moyen d'un navigateur, pour générer la séquence de scenarii lumineux.

3. Procédé selon l'une quelconque des revendications précédentes, dans lequel les instructions de commande et/ou la séquence de signaux de commande pour générer la séquence de scenarii lumineux sont transmises et/ou envoyées au moyen dudit au moins un dispositif lumineux par le biais d'un réseau local.

4. Procédé selon l'une quelconque des revendications précédentes, dans lequel les signaux de commande sont et/ou comprennent des signaux DMX et/ou des appels API, en particulier de l'API du système Philips Hue, en particulier du Philips Hue Bridge.

5. Procédé selon l'une quelconque des revendications précédentes, dans lequel une mise en correspondance entre au moins un groupe et/ou un type de dispositif lumineux présent dans les signaux de commande et au moins un dispositif lumineux est effectuée, stockée et utilisée pour générer les scenarii lumineux.

6. Procédé selon la revendication 5, dans lequel, avant d'effectuer le mappage pour générer les scenarii lumineux, les dispositifs lumineux disponibles sont interrogés, notamment au moyen d'un appel API, en particulier l'API du système Philips Hue, en particulier le Philips Hue Bridge.

7. Procédé selon l'une des revendications précédentes, dans lequel le fichier audio est fourni, envoyé et/ou transmis, en particulier par segment, sous la forme d'un flux audio, la chaîne étant fournie, envoyée et/ou transmise, en particulier au moins partiellement ou complètement, avant le début de la lecture du contenu audio et/ou de la fourniture, de l'envoi et/ou de la transmission du contenu audio.

8. Fichier audio, en particulier sur un support de données, dans lequel le fichier audio contient des signaux acoustiques codés et un champ ou une étiquette dans lequel est stockée une chaîne contenant des instructions de commande pour commander au moins un dispositif lumineux, dans lequel les instructions de commande codent une séquence de scenarii lumineux, dans lequel les instructions de commande sont organisées pour spécifier les scenarii lumineux de la séquence respectivement à partir d'un moment spécifié par rapport aux signaux acoustiques codés dans les instructions de commande et/ou pour une période de temps spécifiée par rapport aux signaux acoustiques codés dans les instructions de commande.

9. Procédé ou fichier audio selon l'une des revendications précédentes, dans lequel le contenu audio du fichier audio est codé en binaire.

10. Procédé ou fichier audio selon l'une des revendications précédentes, dans lequel le champ ou l'étiquette a une taille librement déterminable.

11. Procédé ou fichier audio selon l'une des revendications précédentes, dans lequel le fichier audio comprend des trames, des en-têtes de trame et des balises et/ou des champs.

12. Procédé ou fichier audio selon l'une des revendications précédentes, dans lequel les instructions de commande sont composées chacune d'un code temporel et d'une instruction d'éclairage.

13. Procédé ou fichier audio selon l'une des revendications précédentes, dans lequel le fichier audio est un fichier MP3, OggVorbis, WAVE, FLAC, ALAC, DSD ou AIFF.

14. Procédé ou fichier audio selon l'une des revendications précédentes, dans lequel la chaîne, en plus des instructions de commande, contient des informations sur le dispositif lumineux et/ou les dispositifs requis pour les instructions de commande, en particulier leur type et/ou leur nombre, et/ou dans lequel les instructions de commande contiennent des informations sur le nombre, le type, la couleur, la luminosité, la forme et/ou le mouvement pour la commande dudit au moins un dispositif lumineux.
